# EUROPÄISCHE PATENTSCHRIFT

(11) **EP 0 751 088 B1**
(45) Veröffentlichungstag und Bekanntmachung des Hinweises auf die Patenterteilung: **28.02.2001**
(21) Anmeldenummer: 96109400.0
(22) Anmeldetag: 12.06.1996
(51) Int. Cl.: B66B 1/50

(54) **Einrichtung zur Erzeugung von Schachtinformation**
Device for generating shaft information
Dispositif pour générer de l'information de cage

(30) Priorität: 30.06.1995 CH 192395
(43) Veröffentlichungstag der Anmeldung: 02.01.1997
(73) Patentinhaber: INVENTIO AG, CH-6052 Hergiswil (CH)
(72) Erfinder: Liebetrau, Christoph, Masch. Ing., 5737 Menziken (CH); Nlabu, Fréderic T., Elektro Ing., 6204 Sempach Stadt (CH)

(56) Entgegenhaltungen:
- DE-A- 2 262 396
- FR-A- 2 409 543

## Beschreibung

Die Erfindung betrifft eine Einrichtung zur Erzeugung von Schachtinformation bestehend aus im Türbereich einer Aufzugskabine angeordneten Informationsgebern und aus im Türbereich einer Stockwerktür angeordneten Betätigungselementen, die die Informationsgeber je nach Lage der Aufzugskabine in einem Aufzugsschacht betätigen.

Aus der Offenlegungsschrift DE 2 262 396 ist ein Schachtinformationsgeber bekannt geworden, der aus an der Türseite der Kabine übereinander angeordnete Schalter und aus am Türpfosten der Stockwerktür angeordneter Kontaktfahne bzw. Umschaltmagnete besteht. Beim Einfahren der Kabine auf das Stockwerk werden die an der Kabine angeordneten Schalter mittels der Kontaktfahne bzw. Umschaltmagnete des Stockwerkes nacheinander betätigt. Die Schaltersignale werden von der Aufzugsteuerung für Schaltfunktionen wie Geschwindigkeitsumschaltung, Feinabstellung, Bremseinsatz, Weiterschaltung des Schrittschaltwerkes etc. verwendet.

Ein Nachteil der bekannten Einrichtung liegt darin, dass Schalter im Kabinentürbereich und Kontaktfahne bzw. Umschaltmagnete im Stockwerktürbereich viel Platz beanspruchen und konstruktiv schwer unterzubringen sind. Zudem wirkt sich die Hysterese der Schalter nachteilig auf die Genauigkeit der Schaltersignale aus.

Hier will die Erfindung Abhilfe schaffen. Die Erfindung, wie sie in den Ansprüchen gekennzeichnet ist, löst die Aufgabe, die Nachteile der bekannten Einrichtung zu vermeiden und einen auch bei knapp bemessenen Schachtquerschnitten bzw. Eingangsbereichen leicht unterzubringenden an einer Aufzugskabine angeordneten Schachtinformationsgeber zu schaffen, mit dessen Signalen die Aufzugskabine auf dem Stockwerk sehr präzise positioniert werden kann.

Die durch die Erfindung erreichten Vorteile sind im wesentlichen darin zu sehen, dass bestehende Sicherheitssysteme des Kabinentürbereiches zur Erzeugung von Schachtinformation genutzt werden können, dass der Schachtinformationsgeber Wegsignale für die Steuerung des Aufzugsantriebes erzeugt und dass mit dem Schachtinformationsgeber Daten zwischen Kabine und Stockwerktüre übertragen werden können.

Im folgenden wird die Erfindung anhand von lediglich einen Ausführungsweg darstellenden Zeichnungen näher erläutert. Es zeigen:
- Fig. 1: einen Grundriss eines Ein-/Ausganges eines Aufzuges mit einem Lichtvorhang,
- Fig. 2: einen Grundriss einer an einer Stockwerktürschwelle schwenkbar angeordneten Abdeckplatte,
- Fig. 3: einen Seitenriss der Abdeckplatte gemäss Fig. 2,
- Fig. 4: die Abdeckplatte in Ruheposition bei geschlossener Stockwerktür,
- Fig. 5: die durch die offene Stockwerktür betätigte Abdeckplatte,
- Fig. 6: eine schematische Darstellung eines Schachtinformationsgebers zur Positionierung einer Aufzugskabine,
- Fig. 7: einen Grundriss der schwenkbar an der Stockwerktürschwelle angeordneten Abdeckplatte mit Sender und Empfängerdioden,
- Fig. 8: einen Seitenriss der Abdeckplatte gemäss Fig. 7,
- Fig. 9: eine Einrichtung zur Datenübertragung zwischen der Aufzugskabine und dem Stockwerk und
- Fig. 10: ein Blockschaltbild zur Datenübertragung zwischen einem Kabinenrechner und einem Stockwerkrechner.

In den Fig. 1 bis 10 ist mit 1 eine Aufzugskabine bezeichnet, die auf einem Stockwerk 2 steht. Die Aufzugskabine 1 wird in einem durch Schachtwände 3 gebildeten Aufzugsschacht 4 verfahren. In den Figuren steht die Aufzugskabine 1 auf dem Stockwerk 2. Beim Stockwerkhalt wird die Position der Aufzugskabine 1 soweit ausgeregelt, bis eine Kabinenschwelle 5 bündig mit einer Stockwerkschwelle 6 steht. Entlang der Kabinenschwelle 5 wird eine Kabinentür 7 und entlang der Stockwerkschwelle 6 eine Stockwerktür 8 verfahren. Die Kabinentür 7 wird von einem nicht dargestellten Türantrieb geöffnet und geschlossen, dabei wird die Stockwerktür 8 von an der Kabinentür 7 angeordneten nicht dargestellten Mitnehmern geöffnet und geschlossen.

Ein sich über die Länge der Kabinenschwelle 5 und Kabinentürhöhe erstreckender Lichtvorhang 9 einer Lichtschranke bestehend aus erster Senderleiste 10 und Empfängerleiste 11 blockiert die Aufzugskabine 1 falls Personen oder Gegenstände im Bereich der Kabinentüren 7 oder Stockwerktüren 8 sind. Die sich über die Kabinentürhöhe erstreckende am einen Ende der Kabinenschwelle 5 angeordnete erste Senderleiste 10 mit beispielsweise im Infrarotbereich arbeitenden Lichtquellen erzeugt beispielsweise 16 horizontale Lichtstrahlen, die von der am anderen Ende der Kabinenschwelle 7 angeordneten Empfängerleiste 11 mit Lichtempfängern detektiert werden.

Je ein Lichtempfänger liegt je einem Lichtsender gegenüber, sodass der Lichtstrahl des einen Lichtsenders auf den einen Lichtempfänger auftrifft, in dem beispielsweise eine Photodiode den Lichtstrahl in ein elektrisches Signal umwandelt. Falls mindestens ein Lichtstrahl von Personen oder Gegenständen unterbrochen wird, bleibt die Aufzugskabine 1 blockiert.

Am empfängerleistenseitigen Ende der Stockwerkschwelle 6 ragt eine Abdeckplatte 12 in den Lichtvorhang 9 und ist so bemessen, dass ein Lichtstrahl anstatt auf die Empfängerleiste 11 auf die Abdeckplatte 12 trifft. Im vorliegenden Ausführungsbeispiel ist die Abdeckplatte 12 an einem schwenkbaren Bolzen 13 angeordnet. Bei geschlossenen Kabinentüren 7 und Stockwerktüren 8 ragt die Abdeckplatte 12 in den Lichtvorhang 9 und deckt einen Lichtstrahl ab. Beim Öffnungsvorgang der Türen 7, 8 trifft die eine Stockwerktür 8 auf eine am Bolzen 13 angeordnete Fahne 14 und schwenkt die Abdeckplatte 12 aus dem Lichtvorhang 9. Beim Schliessvorgang der Türen 7, 8 dreht der Bolzen 13 unter der Krafteinwirkung einer Feder 15 in die Ausgangslage zurück, sodass die Abdeckplatte 12 wieder in den Lichtvorhang 9 der auf dem Stockwerk 2 stehenden Aufzugskabine 1 ragt.

Der Vorteil einer schwenkbaren Abdeckplatte 12 liegt in der unbeeinträchtigten Funktion der Lichtschranke als Sicherheitselement bei offener Kabinentür 7 und als Positionselement bei geschlossener Tür. Anstelle der Feder 15 kann auch ein Antrieb die Schwenkbewegung des Bolzens 13 übernehmen.

In einer weiteren Ausführungsvariante ist eine feste Abdeckplatte 12 vorgesehen. In diesem Fall ist ein Lichtstrahl bei offenen Türen 7, 8 unterbrochen. Die Steuerung muss dann unterscheiden können, ob es sich um einen Gegenstand oder um die Abdeckplatte 12 selbst handelt, der oder die den Lichtstrahl unterbricht.

Fig. 6 zeigt eine Aufzugsanlage mit mehreren Stockwerken 2.1, 2.2, 2.3, mehreren Abdeckplatten 12.1, 12.2, 12.3, mehreren Stockwerkschwellen 6.1, 6.2, 6.3, einem Motor 16, der eine Treibscheibe 17 antreibt, mittels der die Aufzugskabine 1 und ein Gegengewicht 18 im Aufzugsschacht 4 verfahren wird. Eine Aufzugssteuerung 19 steht in Verbindung und tauscht Daten und Steuerbefehle aus mit einer Kabinensteuerung 20 und einer Motorsteuerung 21. Die Lichtstrahlen des Lichtvorhanges 9 treffen auf die Lichtempfänger, beispielsweise Photodioden D1 ... D16 der Empfängerleiste 11 auf. Die auftreffenden Lichtstrahlen werden von den Photodioden D1 ... D16 in elektrische Signale umgewandelt, die von der Kabinensteuerung 20 ausgewertet werden. Falls eine oder mehrere Photodioden D1 ... D16 kein entsprechendes Signal abgeben, leitet die Kabinensteuerung 20 ein Signal an die Aufzugssteuerung 19 weiter, die die Aufzugskabine 1 solange blockiert, bis sämtliche Fahrbedingungen einschliesslich intakter Lichtvorhang 9 erfüllt sind.

Zur Bestimmung der genauen Lage der Aufzugskabine 1 im Aufzugsschacht 4, auch Kabinenposition genannt, führt die Aufzugskabine 1 eine Lernfahrt durch, bei der jedes Stockwerk 12.1, 12.2, 12.3 angefahren wird. Im gezeigten Beispiel der Fig. 6 ist die angefahrene Position auf dem Stockwerk 2.2 der Aufzugskabine 1 derart, dass die Abdeckplatte 12.2 beispielsweise die zweite Photodiode D2 abdeckt. Diese Grobposition wird von der Aufzugssteuerung 19 gespeichert. Die genaue Position wird in einer zweiten Fahrt manuell angefahren und als Sollwert SD8, beispielsweise die Position der achten Diode D8 abgespeichert. Die Aufzugskabine 1 erhält nun ihren Fahrbefehl, beispielsweise zweites Stockwerk 2.2. Dabei fährt die Aufzugskabine 1 die in der Lernfahrt ermittelte Grobposition der Photodiode D2 an und landet beispielsweise auf der Position der Photodiode D3, was aufgrund des durch die Abdeckplatte 12.2 unterbrochenen Lichtstrahles von der Kabinensteuerung 20 detektiert wird und als Istwert an die Aufzugssteuerung 19 weitergeleitet wird. Aus Sollwert und Istwert entsteht eine Korrekturgrösse, mit der die Aufzugskabine 1 solange bewegt wird, bis die Aufzugskabine 1 die Sollposition SD8 der manuellen Lernfahrt erreicht hat.

In den Fig. 7 bis 10 ist die in den Fig. 1 bis 6 gezeigte Positioniereinrichtung mit einer besonderen Abdeckplatte und einer zweiten Senderleiste ergänzt worden. Damit können Daten im Türbereich übertragen werden und die Funktion des Lichtvorhanges 9 als Sicherheitselement in jedem Fall gewährleistet werden. Senderleistenseitig ist die Abdeckplatte 12 mit einem Lichtempfänger, beispielsweise einer ersten Empfängerdiode EDA1 ergänzt worden. Sie übernimmt die Funktion der jeweils durch die Abdeckplatte 12 abgedeckten Diode D1 ... D16 der Empfängerleiste 11. Empfängerleistenseitig ist die Abdeckplatte 12 mit einem Lichtsender, beispielsweise einer Senderdiode SDA1 und einer zweiten Empfängerdiode EDA2 ergänzt worden. An der Kabinenschwelle 5 ist neben der Empfängerleiste 11 eine zweite Senderleiste 22 angeordnet worden. Zwischen der abgedeckten Diode der Empfängerleiste 11 und der Senderdiode SDA1 der Abdeckplatte 12 sowie zwischen der zweiten Senderleiste 22 und der zweiten Empfängerdiode EDA2 besteht nun die Möglichkeit der in Fig. 10 dargestellten Datenübertragung. Die Datenübertragung erfolgt nur zwischen den Dioden, die von der Abdeckplatte 12 abgedeckt werden. Jeder Diode EDA1, EDA2, SDA1 der Abdeckplatte 12 steht eine Diode auf den Senderleisten 10, 22 bzw. der Empfängerleiste 11 gegenüber. Die Datenübertragung erfolgt stets in einer Richtung DR1, DR2, wobei die Möglichkeit besteht, Daten gleichzeitig zu senden und zu empfangen. Die Daten werden von einem Stockwerkrechner 23 bzw. von einem Kabinenrechner 24 in Impulse IMP1, IMP2 umgewandelt und mittels der Dioden optoelektronisch übertragen.

## Patentansprüche

1. Einrichtung zur Erzeugung von Schachtinformation bestehend aus im Türbereich einer Aufzugskabine (1) angeordneten optoelektronischen Informationsgebern (10,11) und aus im Türbereich einer Stockwerktür (8) angeordneten Betätigungselementen (12), die die Informationsgeber (10,11) je nach Lage der Aufzugskabine (1) in einem Aufzugsschacht (4) betätigen,
dadurch gekennzeichnet,
dass eine erste sich im wesentlichen über die Kabinentürhöhe erstreckende einen Lichtvorhang (9) erzeugende Senderleiste (10) mit übereinander angeordneten Lichtsendern und eine sich im wesentlichen über die Kabinentürhöhe erstreckende Empfängerleiste (11) mit übereinander angeordneten Lichtempfängern (D1 ... D16) vorgesehen sind, die die Lichtstrahlen der Lichtsender in elektrische Signale umwandeln, wobei einzelne Lichtstrahlen von einer im Türbereich der Stockwerktür (8) angeordneten in den Lichtvorhang (9) ragenden Abdeckplatte (12) unterbrochen werden.

2. Einrichtung nach Anspruch 1,
dadurch gekennzeichnet,
dass die erste Senderleiste (10) und die Empfängerleiste (11) an einer Kabinenschwelle (5) und die Abdeckplatte (12) an einer Stockwerkschwelle (6) angeordnet sind.

3. Einrichtung nach den Ansprüchen 1 oder 2,
dadurch gekennzeichnet,
dass die Abdeckplatte (12) schwenkbar an einem an der Stockwerkschwelle (6) angeordneten Bolzen (13) mit einer mittels der Stockwerktür (8) betätigbaren Fahne (14) angeordnet ist.

4. Einrichtung nach einem der Ansprüche 1 bis 3,
dadurch gekennzeichnet,
dass neben der Empfängerleiste (11) eine zweite Senderleiste (22) angeordnet ist und dass an der Abdeckplatte (12) eine erste Empfängerdiode (EDA1), eine zweite Empfängerdiode (EDA2) und eine Senderdiode (SDA1) angeordnet sind, wobei die erste Empfängerdiode (EDA1) die Funktion der jeweils durch die Abdeckplatte (12) abgedeckten Diode (D1 ... D16) der Empfängerleiste (11) übernimmt und die zweite Senderleiste (22) zusammen mit der zweiten Empfängerdiode (EDA2) die Datenübertragung in der einen Richtung (DR1) und die Senderdiode (SDA1) zusammen mit der Empfängerleiste (11) die Datenübertragung in der anderen Richtung (DR2) zwischen einem Stockwerkrechner (23) und einem Kabinenrechner (24) ermöglicht.

5. Einrichtung nach einem der vorhergehenden Ansprüche,
dadurch gekennzeichnet,
dass mit einer Lernfahrt der Aufzugskabine (1) je Stockwerk (2.1, 2.2, 2.3) eine Grobposition und mit einer manuellen Lernfahrt die genaue Sollposition aufgrund der unterbrochenen Lichtstrahlen bestimmt wird und
dass aus dem Istwert eines Fahrbefehls und dem Sollwert der manuellen Lernfahrt eine Korrekturgrösse bestimmt wird, mit der die Aufzugskabine (1) solange bewegt wird, bis sie die Sollposition erreicht hat.

## Claims

1. Equipment for the production of shaft information and consisting of optielectronic information transmitters (10, 11), which are arranged in the door region of a lift cage (1), and of actuating elements (12), which are arranged in the door region of a storey door (8) and actuate the information transmitters (10, 11) according to the position of the lift cage (1) in a lift shaft (4), characterised in that a first transmitter strip (10), which extends substantially over the height of the cage door and produces a light curtain (9), with light transmitters arranged one above the other and a receiver strip (11), which extends substantially over the height of the cage door, with light receivers (D1 to D16), which are arranged one above the other and convert the light beams of the light transmitters into electrical signals, are provided, wherein individual light beams are interrupted by a masking plate (12), which is arranged in the door region of the storey door (8) and projects into the light curtain (9).

2. Equipment according to claim 1, characterised thereby, that the first transmitter strip (10) and the receiver strip (11) are arranged at a cage threshold (5) and the masking plate (12) is arranged at a storey threshold (6).

3. Equipment according to claim 1 or 2, characterised in that the masking plate (12) is pivotably arranged at a pin (13), which is arranged at the storey threshold (6), with a tag (14), which is actuable by means of the storey door (8).

4. Equipment according to claims 1 to 3, characterised in that a second transmitter strip (22) is arranged beside the receiver strip (11) and a first receiver diode (EDA1), a second receiver diode (EDA2) and a transmitter diode (SDA1) are arranged at the masking plate (12), wherein the first receiver diode (EDA1) takes over the function of that diode (D1 to D16) of the receiver strip (11), which is respectively covered by the masking plate (12), and the second transmitter strip (22) together with the second receiver diode (EDA2) enables the data transmission in the one direction (DR1) and the transmitter diode (SDA1) together with the receiver strip (11) enables the data transmission in the other direction (DR2) between a storey computer (23) and a cage computer (24).

5. Equipment according to one of the preceding claims, characterised in that a coarse position for each storey (2.1, 2.2, 2.3) is ascertained by a learning journey of the lift cage (1) and the exact target position is ascertained by a manual learning journey on the basis of the interrupted light beams and that a correction magnitude, by which the lift cage (1) is moved until it has reached its target position, is determined from the actual value of a travel command and the target value of the manual learning journey.

## Revendications

1. Dispositif pour générer des informations de cage d'ascenseur, formé de générateurs d'informations optoélectroniques (10, 11) disposés dans la zone de la porte d'une cabine d'ascenseur (1), et d'éléments d'actionnement (12) qui sont disposés dans la zone d'une porte palière (8) et qui actionnent les générateurs d'informations (10, 11) en fonction de la position de la cabine (1) dans la cage d'ascenseur (4),
caractérisé en ce qu'il est prévu une première bordure d'émission (10) qui s'étend globalement sur la hauteur de la porte de la cabine et qui génère un rideau lumineux (9), avec des émetteurs superposés, et une bordure de réception (11) qui s'étend globalement sur la hauteur de la porte de la cabine, avec des récepteurs de lumière superposés (D1...D16) qui convertissent les rayons lumineux des émetteurs de lumière en signaux électriques, des rayons lumineux individuels étant interrompus par une plaque de recouvrement (12) qui est disposée dans la zone de la porte palière (8) et qui dépasse dans le rideau lumineux (9).

2. Dispositif selon la revendication 1, caractérisé en ce que la première bordure d'émission (10) et la bordure de réception (11) sont disposées sur un seuil de cabine (5) tandis que la plaque de recouvrement (12) est disposée sur un seuil de palier (6).

3. Dispositif selon la revendication 1 ou 2, caractérisé en ce que la plaque de recouvrement (12) est montée pivotante sur un axe (13) disposé sur le seuil de palier (6) et pourvu d'une patte (14) apte à être actionnée à l'aide de la porte palière (8).

4. Dispositif selon l'une des revendications 1 à 3, caractérisé en ce qu'une seconde bordure d'émission (22) est disposée près de la bordure de réception (11) et en ce qu'une première diode réceptrice (EDA1), une seconde diode réceptrice (EDA2) et une diode émettrice (SDA1) sont disposées sur la plaque de recouvrement (12), étant précisé que la première diode réceptrice (EDA1) assure la fonction de la diode (D1...D16) de la bordure de réception (11) qui est couverte par la plaque de recouvrement (12), et que la seconde bordure d'émission (22) permet avec la seconde diode réceptrice (EDA2) la transmission de données dans un sens (DR1) tandis que la diode émettrice (SDA1) permet avec la bordure de réception (11) la transmission de données dans l'autre sens (DR2) entre un ordinateur d'étage (23) et un ordinateur de cabine (24).

5. Dispositif selon l'une des revendications précédentes, caractérisé en ce que grâce à un trajet d'apprentissage de la cabine d'ascenseur (1), une position approximative est définie pour chaque étage (2.1, 2.2, 2.3), et grâce à un trajet d'apprentissage manuel, la position théorique exacte est définie à partir des rayons lumineux interrompus, et en ce que, à partir de la valeur réelle d'un ordre de trajet et de la valeur théorique du trajet d'apprentissage manuel, on définit une grandeur de correction grâce à laquelle la cabine d'ascenseur (1) est déplacée jusqu'à ce qu'elle ait atteint la position théorique.
